# FASCICULE DE BREVET EUROPEEN

(11) **EP 0 355 071 B1**
(45) Date de publication et mention de la délivrance du brevet: **20.04.1994**
(21) Numéro de dépôt: 89402184.9
(22) Date de dépôt: 01.08.1989
(51) Int. Cl.: B25D 17/08, E21C 3/34, B25D 17/02, B23D 51/00

(54) **Foret comprenant une queue avec des rainures**
Bohrmeissel mit einem Nutenaufweisenden Einsteckende
Drill bit having a shank with grooves

(30) Priorité: 05.08.1988 FR 8810616
(43) Date de publication de la demande: 21.02.1990
(73) Titulaire: SOCIETE DE PROSPECTION ET D'INVENTIONS TECHNIQUES SPIT, F-26501 Bourg-Les-Valence Cédex (FR)
(72) Inventeur: Lafforgue, Jean-Jacques, F-07300 Tournon (FR); Schwartz, Claude, F-93460 Gournay S/Marne (FR)
(74) Mandataire: Bloch, Gérard

(56) Documents cités:
- EP-A- 0 071 821
- EP-A- 0 181 093
- EP-A- 0 223 738
- FR-A- 1 588 841
- FR-A- 2 282 323
- FR-A- 2 331 410
- GB-A- 2 096 045

## Description

On sait que dans les foreuses à percussion, le porte-outil comporte au moins une pièce de verrouillage, bille ou cylindre, mobile en direction sensiblement radiale, qui limite la mobilité axiale de la tige, ou foret, en pénétrant dans les cavités de celle-ci, fermées des deux côtés dans le sens axial.

Dans certaines de ces foreuses, telles que décrites par exemple dans le FR-A-1-588 841 (HILTI), ces billes ou cylindres, assurent non seulement le verrouillage du coulissement mais aussi le verrouillage en rotation, en jouant le rôle d'entraîneur.

Dans d'autres foreuses, telles que décrites dans le FR-A-2 331 410 (BOSCH) le porte-outil comporte en plus de la (ou des) pièce(s) de verrouillage au moins un entraîneur en rotation en forme de clavette et, souvent, deux diamétralement opposées.

Il existe aussi des porte-outils, comme ceux de la demanderesse, qui comportent une bille de verrouillage en coulissement et une clavette d'entraînement en rotation qui sont diamétralement opposées.

Les forets antérieurs de la demanderesse comportent une rainure de verrouillage et une rainure d'entraînement diamétralement opposées. Naturellement, ces forets peuvent s'emmancher dans les porte-outils de la demanderesse avec sécurité, dans une position et une seule. Ils pourraient s'y emmancher à la rigueur dans une deuxième position, diamétralement opposée, mais sans sécurité assurée, la rainure d'entraînement, ouverte vers l'arrière, pouvant échapper à la bille de verrouillage. Ces mêmes forets pourraient aussi être emmanchés avec sécurité dans les porte-outils du type de ceux de FR-A-1 588 841, dans deux positions diamétralement opposées. Mais ils ne pourraient pas être emmanchés dans des porte-outils du type de ceux de FR-A-2 331 410.

Les forets du type de ceux de FR-A-2 331 410 ou EP-A-0 181 093 (DOM HOLDINGS) comportent deux rainures de verrouillage diamétralement opposées et deux rainures d'entraînement diamétralement opposées et à 90 degrés des rainures de verrouillage. Ces forets peuvent s'emmancher dans les porte-outils du type de ceux de FR-A-1 588 841 dans quatre positions, à 90 degrés les unes des autres, mais dont deux seulement, diamétralement opposées, avec sécurité. Dans les porte-outils du type de ceux de FR-A-2 331 410, ils peuvent s'emmancher dans deux positions diamétralement opposées, avec sécurité. Dans les porte-outils de la demanderesse, ils ne peuvent être emmanchés avec sécurité dans aucune position.

Enfin, les forets du type de ceux de FR-A-1 588 841 peuvent être emmanchés avec sécurité dans les porte-outils du type de ceux de FR-A-1 588 841 dans deux positions diamétralement opposées. Mais ils ne peuvent être emmanchés ni dans les porte-outils du type de ceux de FR-A-2 331 410 ni dans ceux du type de la demanderesse.

Bref, il n'existait, jusqu'à ce jour, aucun foret susceptible de s'emmancher avec sécurité dans tous les porte-outils disponibles dans le commerce. La présente invention vise à proposer un tel foret.

A cet effet, l'invention concerne un foret comprenant deux rainures d'entraînement en rotation, ouvertes vers l'arrière et diamétralement opposées, et trois rainures de verrouillage en coulissement, fermées des deux côtés dans le sens axial, deux de ces rainures de verrouillage étant diamétralement opposées et à la troisième étant superposée l'une des deux rainures d'entraînement.

Ainsi, le foret de l'invention peut être emmanché avec sécurité dans les porte-outils de la demanderesse dans une position. Ils peuvent aussi être emmanchés avec sécurité dans les porte-outils du type de ceux de FR-A-1 588 841 dans quatre positions à 90 degrés les une des autres. Ils peuvent encore être emmancher avec sécurité dans les porte-outils du type de ceux de FR-A-2 331 410 dans deux positions diamétralement opposées.

Mais la rainure d'entraînement associée à la rainure du verrouillage crée dans la rainure de verrouillage une ouverture dans sa surface d'extrémité arrière, qui n'interdit le passage de la bille que par les butées formées par les deux zones de transition entre les bords de la rainure de verrouillage et ceux de la partie arrière de la rainure d'entraînement.

Ces deux zones, compte tenu des dimensions normales des deux rainures, forment deux saillies de butée de faibles dimensions, dont les dures conditions de travail entraînent une usure relativement rapide et, par conséquent, un risque de déverrouillage du foret.

Pour remédier à ce grave inconvénient, l'invention prévoit encore de décaler angulairement la rainure d'entraînement par rapport à la rainure de verrouillage associée de manière à réduire l'une des saillies au bénéfice de l'autre dont la profondeur accrue assurera alors sûrement un bon verrouillage.

Avantageusement, la rainure d'entraînement est décalée de manière à faire pratiquement se confondre, dans la zone d'entraînement du foret, les faces latérales des deux rainures associées, c'est-à-dire à pratiquement annuler la saillie correspondant à la zone d'entraînement, afin d'étendre la zone de friction sur une surface plus importante.

A titre nullement limitatif, on a représenté au dessin annexé, un exemple de foret perfectionné selon l'invention, dessin sur lequel :
- la figure 1 est une vue partielle en élévation du foret face aux deux rainures associées ;
- la figure 2 est une vue en coupe selon la ligne II-II de la figure 1 ;
- la figure 3 est une vue à échelle réduite en coupe selon la ligne III-III de la figure 2 ;
- la figure 4 est une vue à échelle réduite en coupe selon la ligne IV-IV de la figure 2.

Dans l'exemple représenté, le foret comporte deux rainures de verrouillage diamétralement opposées 1, 1', une troisième rainure de verrouillage 2 à 90° des deux premières, une rainure d'entraînement 3 presque diamétralement opposée à la rainure de verrouillage 2 et une seconde rainure d'entraînement 4 d'axe longitudinal parallèle à celui de la rainure 2 mais décalé ici radialement de celui-ci de 5°. Les rainures d'entraînement 3,4 sont ouvertes vers l'arrière et les rainures de verrouillage 1,1' sont fermées des deux côtés dans le sens axial. Il en est de même de la rainure de verrouillage 2, mais la rainure d'entraînement 4 créé une ouverture dans les surfaces d'extrémité de la rainure de verrouillage 2, tout en ménageant des surfaces axiales de butée.

Ce décalage de l'axe de la rainure 4 a pour conséquence de faire pratiquement se confondre, dans lazone d'entraînement (b) du foret, les faces latérales 5 et 6 des deux rainures 2 et 4 et de ménager, par contre, dans la zone opposée, de transition entre les faces latérales (a) et (a'), une surface saillante 7, assurant suffisamment la retenue du foret par butée de la bille contre cette surface 7.

## Revendications

1. Foret comprenant deux rainures d'entraînement en rotation (3,4), ouvertes vers l'arrière et diamétralement opposées, et trois rainures de verrouillage en coulissement (1,1',2), fermées des deux côtés dans le sens axial, deux (1,1') de ces rainures de verrouillage étant diamétralement opposées et à la troisième (2) étant superposée l'une (4) des deux rainures d'entraînement.

2. Foret selon la revendication 1, dans lequel les deux rainures d'entraînement (4) et de verrouillage (2) superposées l'une sur l'autre sont décalées angulairement l'une par rapport à l'autre.

3. Foret selon la revendication 2, dans lequel les deux rainures d'entraînement (4) et de verrouillage (2) superposées l'une sur l'autre sont décalées angulairement l'une par rapport à l'autre de manière à faire pratiquement se confondre, dans la zone d'entraînement du foret, les faces latérales (5,6) des deux rainures (4,2).

## Claims

1. Drill bit comprising two rotary driving grooves (3,4), open towards the rear and diametrically opposed, and three sliding locking grooves (1, 1', 2), which are closed on both sides in the axial direction, two (1, 1') of these locking grooves being diametrically opposed and there being superimposed on the third groove (2) one (4) of the two driving grooves.

2. Drill bit according to Claim 1, in which the two driving (4) and locking (2) grooves superimposed one on the other are offset angularly one with respect to the other.

3. Drill bit according to Claim 2, in which the two driving (4) and locking (2) grooves superimposed one on the other are offset angularly one with respect to the other in order that the side faces (5, 6) of the two grooves (4, 2) in the driving region of the drill bit, practically merge.

## Patentansprüche

1. Bohrmeißel, umfassend zwei Mitnehmernuten (3, 4) für den Antrieb zur Drehung, die nach hinten offen sind und sich diametral gegenüberliegen, und drei Nuten zur Arretierung hinsichtlich der Verschiebung (1, 1', 2), die in axialer Richtung auf beiden Seiten geschlossen sind, wobei zwei (1, 1') dieser Arretierungsnuten sich diametral gegenüberliegen und die dritte (2) von einer (4) der zwei Mitnehmernuten überlagert wird.

2. Bohrmeißel nach Anspruch 1, bei dem die zwei übereinanderliegenden Nuten, die Mitnehmernut (4) und die Arretierungsnut (2), winkelmäßig gegeneinander versetzt sind.

3. Bohrmeißel nach Anspruch 2, bei dem die zwei übereinanderliegenden Nuten, die Mitnehmernut (4) und die Arretierungsnut (2), winkelmäßig so gegeneinander versetzt sind, daß in der Antriebszone des Bohrmeißels die Seitenflächen (5, 6) der zwei Nuten (4, 2) praktisch vereinigt werden.
